# DEMANDE DE BREVET EUROPEEN

(11) **EP 0 425 394 A1**
(43) Date de publication de la demande: **02.05.1991**
(21) Numéro de dépôt: 90420457.5
(22) Date de dépôt: 23.10.1990
(51) Int. Cl.: F41H 1/02

(54) **Gilet de protection balistique**

(30) Priorité: 24.10.1989 FR 8914610
(71) Demandeur: LE VETEMENT DES TEMPS NOUVEAUX, F-74440 Taninges (FR)
(72) Inventeur: Baron, Pierre, F-74340 Samoens (FR); Degeselle, Patrick, F-74000 Annecy (FR)
(74) Mandataire: Maureau, Philippe

(57) **Abrégé**

Ce gilet de protection balistique comprend en combinaison, deux éléments, l'un couvrant la partie basse du torse depuis le sternum jusqu'à la ceinture, formé par un bustier souple (2), l'autre, enveloppant la partie haute du torse depuis l'épaule jusqu'au sternum, constitue par un plastron rigide (1).

## Description

La présente invention concerne un gilet de protection balistique.

On entend par gilet de protection balistique, tout vêtement court avec ou sans manches, se portant sur la peau ou sur une chemise de manière à protéger l'utilisateur des impacts de projectile, tels que les éclats de bombes, d'obus, de grenades, de balles, ou similaires.

Il est avantageux, que les soldats qui, au cours des conflits armés, sont soumis aux tirs des projectiles ennemis, portent des gilets de protection, qui font souvent partie de leur équipement à emporter pour se rendre aux combats.

Les types de gilets, actuellement utilisés, présentent l'inconvenient d'occuper une place importante qu'un soldat apprécierait d'utiliser pour emporter, notamment, des munitions supplémentaires.

De plus, ils sont très rigides et de ce fait nuisent à la mobilité et à l'aisance de leur porteur ce qui, pour des soldats, est très dommageable, car cela les empêche d'avoir une réelle efficacité au combat.

Enfin, ils sont généralement très lourds, ce qui ne fait qu'augmenter le poids de l'équipement que chaque soldat doit emporter.

Pour remédier à ces inconvénients, il est connu d'utiliser des gilets moins encombrants et qui s'adaptent mieux aux conditions difficiles d'utilisation au cours des combats.

Toutefois, de tels gilets offrent une protection moins importante et ne permettent pas de garantir totalement le soldat qui se trouve de nouveau, fortement exposé aux tirs des projectiles.

La présente invention vise à remédier à ces inconvénients en fournissant un gilet de protection balistique qui offre une protection efficace, tout en assurant une bonne mobilité et une parfaite aisance à son utilisateur.

A cet effet, le gilet de protection balistique selon l'invention, comprend en combinaison, deux éléments indépendants, l'un couvrant la partie basse du torse depuis le sternum jusqu'à la ceinture, formé par un bustier souple, et l'autre, recouvrant la partie haute du torse depuis les épaules jusqu'au sternum, constitué par un plastron rigide venant partiellement en recouvrement du bustier au niveau du sternum.

Ce gilet de protection balistique permet ainsi d'offrir une protection efficace à son porteur grâce au plastron rigide combiné avec le bustier souple, et notamment, par le recouvrement partiel du bustier souple par le plastron au niveau du sternum, qui est généralement très exposé aux projectiles.

De plus, grâce à la flexibilité du bustier souple, le porteur du gilet dispose d'une grande aisance de mouvements, ce qui favorise sa mobilité, et son efficacité au combat.

Selon une caractéristique intéressante de l'invention, le bustier souple est conforme en anneaux de serpents disposés horizontale ment lorsque le porteur est debout et se chevauchant les uns les autres sur toute la partie du corps à protéger.

Avantageusement, chaque anneau de serpent est incliné de haut en bas en formant un angle avec la verticale, et vient en recouvrement du bord supérieur de l'anneau situé immédiatement en-dessous.

Une telle conformation évite que différentes poches puissent se soulever les unes par rapport aux autres et créer de cette façon une discontinuité de la protection.

Selon une forme d'exécution, chaque anneau de serpent possède, vu en coupe en section transversale, une forme ovoïde, et est constitué par une poche de matière textile à l'intérieur de laquelle est logé un complexe balistique.

Selon une variante d'exécution, chaque anneau est constitué par une superposition de bandes de textile balistique souple cousues les unes sur les autres au niveau de l'un de leurs bords et cousues sur un tissu de surface correspondant à celle du bustier, au niveau de leur autre bord.

Selon une autre forme d'exécution, le bustier souple est constitué par un complexe textile balistique comportant une succession de plis, en forme générale d'oméga, tournés alternativement vers l'intérieur et vers l'extérieur.

Avantageusement, le bustier souple comporte des bretelles réglables. Ces bretelles favorisent une parfaite adaptation du bustier avec le plastron de manière à réaliser un gilet parfaitement hermétique aux projectiles, et ceci en fonction de la taille de l'utilisateur.

Selon une autre caractéristique de l'invention, le plastron rigide comporte des manches amovibles repliables et réglables en forme d'accordéon.

Ces manches permettent d'étendre la protection au niveau de l'avant bras, tout en étant suffisamment flexibles pour assurer une parfaite mobilité et autonomie des bras.

Selon une forme préférée d'exécution, le bustier rigide comporte deux renforts de protection disposés symétriquement et verticalement sur sa face avant.

Ce renfort permet de mieux garantir cette partie du corps qui est généralement très exposée aux projectiles.

Avantageusement, le bustier rigide est prolongé par une protection basse qui, s'étendant depuis la ceinture jusqu'au niveau du genou, est constituée par un tablier plissé.

Ce tablier offre une garantie des membres inférieurs du corps tout en ne perturbant pas la liberté de mouvement de l'utilisateur.

De toute façon, l'invention sera bien comprise à l'aide de la description qui suit, en référence au dessin schématique annexé, représentant à titre d'exemples non limitatifs, plusieurs formes de réalisation de ce gilet de protection :
Figure 1 est une vue en perspective d'un utilisateur portant un gilet de protection ;
Figure 2 est une vue en perspective éclatée du plastron et du bustier ;
Figure 3 est une vue partielle, en coupe verticale et à échelle agrandie, d'une première forme d'exécution du bustier ;
Figure 4 est une vue partielle, en coupe perpendiculairement au sens des plis, d'une seconde forme d'exécution du bustier ;
Figure 5 est une vue partielle, en coupe verticale et à échelle agrandie, d'une troisième forme d'exécution du bustier ;
Figure 6 est une vue de face du gilet avec des manches accordéon.
Figure 7 est une vue d'un utilisateur revêtu d'un gilet de protection complet.

Ce gilet se compose de deux éléments, un plastron rigide 1, et un bustier souple 2, comme plus précisément montré à la figure 2.

Le bustier 2 comporte, comme mieux représenté à la figure 2, des bretelles 3, réglables par l'intermédiaire de moyens mécaniques connus tels que des boucles 3a, de manière à assurer une parfaite adaptation de celui-ci à la taille de l'individu, ce qui favorise le confort et augmente l'efficacité de la protection du gilet.

Ce bustier souple 2 est réalisé soit dans une conformation en anneaux de serpent, comme montré aux figures 3 et 5, soit dans une confor mation sous forme plissée, comme représenté à la figure 4.

Dans la forme d'exécution représentée à la figure 3, le bustier comprend un tissu de fond 4 de surface correspondant à celle du bustier, sur lequel sont fixées des poches 5 de forme ovoïde inclinées de haut en bas en formant un angle avec la verticale, chaque poche contenant un complexe balistique 6 résistant aux chocs. Chaque poche 5 vient en recouvrement du bord supérieur de la poche située immédiatement en-dessous. Les poches 5 peuvent être situées du côté intérieur, c'est-à-dire contre le corps de l'utilisateur, ou du côté extérieur, la première solution étant avantageuse car évitant toute discontinuité au niveau de la protection.

La figure 4 représente une configuration plissée pouvant convenir pour la réalisation du bustier ou d'éléments de protection des jambes et des bras de l'utilisateur. Dans ce cas, il est prévu un complexe balistique 7 revêtu sur ses deux faces d'une couche textile de protection, l'ensemble comportant une succession de plis 9 en oméga tournés alternativement vers l'intérieur et l'extérieur.

La figure 5 correspond à une variante d'exécution de la structure de figure 3. Dans ce cas, chaque anneau est constitué par une superposition de bandes 10 de complexe balistique, fixées les unes sur les autres au niveau de l'un de leurs bords, par exemple par une couture 12, tandis que les bandes les plus extérieures sont fixées au niveau de leur autre bord, par exemple par des coutures 13, sur le tissu de fond 4.

Le plastron rigide 1 couvrant l'individu depuis ses épaules jusqu'à son sternum, comme plus précisément représenté à la figure 6, est surmonté par un col 14 échancré, en forme de V, ouvert vers l'avant, de manière à assurer la protection de son cou, tout en permettant une parfaite insertion du menton.

Deux renforts 15 sont verticalement et symétriquement disposés sur la face avant du plastron de manière à renforcer la protection de cette partie du corps qui est généralement très exposée.

Ce plastron 1 comporte des manches amovibles 16, repliables et réglables en forme d'accordéon, de manière à assurer une protection des avant-bras, comme représenté à la figure 6, tout en assurant à l'individu une aisance dans ses mouvements.

Ce plastron 1 recouvre, dans une partie commune du sternum, le bustier souple 2 qui s'étend de celui-ci jusqu'à la ceinture de l'individu de manière à éviter toute partie du corps sans protection.

Comme plus précisément représenté sur la figure 7, le gilet est prolongé par un tablier 17 plissé, fixé à la ceinture 18 que porte l'individu.

Ce tablier offre une protection depuis la ceinture jusqu'au niveau du genou, tout en assurant une grande mobilité de l'individu.

## Revendications

**1** - Gilet de protection balistique, caractérise en ce qu'il comprend en combinaison, deux éléments indépendants, l'un couvrant la partie basse du torse depuis le sternum jusqu'à la ceinture, formé par un bustier souple (2), et l'autre, recouvrant la partie haute du torse depuis les épaules jusqu'au sternum, constitué par un plastron rigide (1) venant partiellement en recouvrement du bustier au niveau du sternum.

**2** - Gilet de protection balistique selon la revendication 1, caractérisé en ce que le bustier souple (2) est conformé en anneaux de serpent disposés horizontalement lorsque le porteur est debout et se chevauchant les uns les autres sur toute la partie du corps à protéger.

**3** - Gilet de protection balistique selon la revendication 2, caractérisé en ce que chaque anneau de serpent (5) est incliné de haut en bas en formant un angle avec la verticale, et vient en recouvrement du bord supérieur de l'anneau situé immédiatement en-dessous.

**4** - Gilet de protection balistique selon l'une des revendications 2 et 3, caractérisé en ce que chaque anneau de serpent possède, vu en coupe en section transversale, une forme ovoïde, et est constitué par une poche (5) de matière textile à l'intérieur de laquelle est loge un complexe balistique (6).

**5** - Gilet de protection balistique selon l'une des revendications 2 et 3, caractérisé en ce que chaque anneau est constitué par une superposition de bandes (10) de textile balistique souple cousues les unes sur les autres au niveau de l'un de leurs bords et cousues sur un tissu (4) de surface correpondant à celle du bustier, au niveau de leur autre bord.

**6.**- Gilet de protection selon la revendication 2, caractérisé en ce que le bustier souple est constitué par un complexe textile balistique (7) comportant une succession de plis (9), en forme générale d'oméga, tournés alternativement vers l'intérieur et vers l'extérieur.

**7** - Gilet de protection balistique selon la revendication 2, caractérisé en ce que le bustier souple (2) comporte des bretelles réglables (3).

**8** - Gilet de protection balistilque selon la revendication 1, caractérisé en ce que le plastron rigide (1) comporte des manches amovibles (16) repliables et réglables en forme d'accordéon.

**9** - Gilet de protection balistique selon la revendication 1, caractérisé en ce que le bustier rigide (1) comporte deux renforts (15) de protection disposés symétriquement et verticalement sur sa face avant.

**10** - Gilet de protection balistique selon la revendication 1, caractérisé en ce que le bustier (1) rigide comporte une protection basse s'étendant depuis la ceinture jusqu'au niveau du genou constituée par un tablier plissé (17).
